# FASCICULE DE BREVET EUROPEEN

(11) **EP 0 131 527 B1**
(45) Date de publication et mention de la délivrance du brevet: **03.09.1986**
(21) Numéro de dépôt: 84420113.7
(22) Date de dépôt: 04.07.1984
(51) Int. Cl.: C11D 1/75, C11D 3/40, C11D 3/395

(54) **Composition pour le nettoyage automatique des cuvettes**
Zusammensetzung zum automatischen Reinigen von Klosettbecken
Composition for the automatic cleaning of toilet bowls

(30) Priorité: 08.07.1983 FR 8311845
(43) Date de publication de la demande: 16.01.1985
(73) Titulaire: LESIEUR-COTELLE, F-92103 Boulogne-Billancourt (FR)
(72) Inventeur: Forestier, Lucienne, F-75014 Paris (FR); Bonnet, François-Xavier, F-78140 Velizy (FR); Lacroix, Alain, F-78360 Jouy en Josas (FR)
(74) Mandataire: Maureau, Philippe

## Description

La présente invention concerne un produit pour le nettoyage automatique des cuvettes de W.C. et plus particulièrement un produit destiné à être distribué avec l'eau de chasse et contenu à cet effet dans le réservoir de la chasse d'eau des W.C. ou, mais avec de moindres avantages, dans un dispositif destiné à la cuvette des W.C.

Le nettoyage périodique des cuvettes de W.C. est traditionnellement réalisé manuellement, en dehors des tirages de la chasse d'eau, avec l'aide d'un produit acide détartrant, dont l'utilisateur se sert plusieurs fois par semaine. Par ailleurs, il existe aussi des blocs de nettoyage automatique pour W.C., destinés à être fixés dans la cuvette ou dans le réservoir de la chasse d'eau; ces blocs assurent principalement un parfumage et une coloration continus de l'eau du siphon de la cuvette, mais ils n'ont qu'une très faibte fonction nettoyante en raison de la très grande dilution des matières actives qu'ils libèrent dans l'eau de la chasse d'eau.

Dans le but de procurer un meilleur nettoyage de la cuvette, il existe des distributeurs de produits de nettoyage destinés à être placés dans le réservoir de la chasse d'eau et ne délivrant le produit de traitement qu'à la fin de la vidange de celle-ci. De tels dispositifs sont décrits par exemple dans le brevet britannique 1 219 200, ainsi que la demande de brevet européen EP-A-99310 déposée au nom de la Demanderesse. Les produits de nettolyage peuvent être introduits dans le dispositif distributeur, soit directement par coulée, à une température légèrement élevée, d'une composition qui devient pompable à une température supérieure à la température ambiante et redevient sensiblement solide à la température ambiante, soit indirectement à partir de pastilles, d'un bloc, ou de toute autre forme solide préalablement préparée par boudinage, par extrusion ou par toute autre technique appropriée. En pratique, le dispositif ainsi constitué comprend essentiellement des agents nettoyants, des charges et au moins un colorant, ainsi qu'éventuellement des agents désinfectants, des parfums et des agents émulsifiants.

Il est connu d'incorporer au bloc odorant et nettoyant un composé libérant de l'hypochlorite, qui présente l'intérêt d'être un agent désinfectant et de posséder un bon pouvoir de blanchiment. Dans de tels cas, il est d'usage de prévoir la formule de matières actives, de telle sorte que les solutions aqueuses libérées dans la cuvette soient neutres ou basiques.

Or, les blocs répondant à ces conditions, s'ils communiquent effectivement à l'eau du siphon une coloration plaisante, n'ont toutefois qu'une faible action nettoyante. Ils n'empêchent pas les salissures de se déposer sur la cuvette et surtout le siphon de la cuvette; or, le mouvement de l'eau s'écoulant ensuite de la chasse d'eau est insuffisant pour éliminer ces salissures, même si cette eau contient du produit détergent réputé nettoyant libéré par le bloc.

De plus, lorsque le milieu liquide atteignant la cuvette et son siphon à la fin de chaque tirage de la chasse est neutre ou basique, on constate que le colorant de ce milieu est attiré par les parois de la cuvette et on observe des trainées ou des traces de colorant sur la cuvette.

En outre, dans les formules de compositions nettoyantes pour cuvetre de W.C. destinées à être incorporées dans un dispositif pour réservoir de chasse d'eau comprenant un désinfectant oxygéné, le colorant doit être un colorant particulier, pur, et non pas seulement technique, pour que la coloration du milieu liquide dans le siphon ait une stabilité convenable en présence des oxydants qui s'y trouvent également.

Le but essentiel de l'invention est de fournir une composition de nettovage automatique des cuvettes de W.C.
- qui procure une coloration convenable et stable de l'eau du siphon de la cuvette, même lorsque le milieu aqueux contient un composé contenant des ions hypochlorite,
- qui assure un nettoyage efficace de la cuvette et désinfecte si nécessaire aussi cette dernière,
- qui ne macule pas la cuvette de traces de colorant,
- qui soit assez efficace pour dispenser en règle générale d'un nettoyage manuel complémentaire, et
- qui soit simple de mise en oeuvre.

A cet effet, la composition qu'elle concerne comprend au moins un oxyde d'amine, au moins un colorant approprié et un agent régulateur du pH, la composition devant être telle que le pH du milieu aqueux de la cuvette la contenant soit d'environ 6,3 ± 0,5.

Il a été constaté de façon inattendue qu'un oxyde d'amine, dans un milieu légèrement acide correspondant à la gamme de pH susdite, permettait d'obtenir un phénomène de traitement de surface.

En effet, il peut être raisonnablement avancé que, du fait des charges électriques opposées de la porcelaine et de l'oxyde d'amine, celui-ci peut se fixer sur la paroi de la cuvette et réaliser un revêtement apte à empêcher les matières fécales d'adhérer sur cette paroi. Si l'on fait en sorte que le milieu aqueux dans lequel est dispersé le colorant soit neutre ou basique, on constate que le colorant est attiré par la paroi et on observe des trainées ou des traces de colorant sur la cuvette. Si ce milieu est acide, conformément à la présente invention, le colorant s'est révélé ne pas avoir cette même affinité pour la paroi de la cuvette, lorsqu'un oxyde d'amine est distribué avec lui dans le milieu. Bien que ces explications ne soient données qu'à titre d'hypothèse, on peut supposer qu'en milieu acide l'oxyde d'amine réagirait comme un composant cationique et n'attirerait pas le colorant qui, lui aussi, se comporterait comme un composant cationique, alors qu'en milieu neutre ou basique l'antagonisme des charges serait different et faivoriserait alors l'adhérence du colorant sur la paroi de la cuvette. Cela est tout particulièrement vérifié avec le colorant bleu océan W, ainsi qu'avec le colorant bleu commercialisé par la Société HOECHST sous la denomination DUASYN ACID BLUE A E, qui sont les colorants techniques présentement préférés: ces colorants possèdent dans leur molecule des radicaux sulfonate chargés négativement et des atomes d'azote chargés positivement et ils présentent des affinités differentes pour la cuvette selon le pH.

Le choix d'un pH voisin de 6,5, et plus précisément d'un pH de 6,3 ± 0,5 comme indiqué plus haut, s'est révélé présenter un avantage supplémentaire lorsque la composition selon l'invention est utilisée en association ou conjointement avec un générateur d'ions hypochlorite. Il faut noter que, dans un tel cas, le générateur d'ions hypochlorite (ou desinfectant chloré) n'est pas, au départ, en contact physique avec la composition selon l'invention, et provient d'un dispositif approprié. A un tel pH. l'équilibre hypochlorite - acide hypochloreux est déplacé en faveur de l'acide.

Or, il est connu que, si l'hypochlorite a bien un pouvoir de blanchiment supérieur à celui de l'acide, c'est en revanche l'acide hypochloreux qui est le plus actif en ce qui concerne l'activité bactéricide.

Le pH préconisé selon l'invention est donc doublement favorable dans le domaine d'application considéré, puisqu'on recherche alors effectivement à tirer profit de l'activité bactéricide, alors qu'au contraire un pouvoir de blanchiment nuirait à la stabilité du colorant. De plus on n'a pas à souffrir d'un éventuel dégagement de chlore, qui ne se produirait qu'à un pH inférieur à 3.

Avantageusement, la composition selon l'invention se présente sous la forme d'un bloc, obtenu soit par coulée d'une composition fluide solidifiable et solidification, de préférence par refroidissement, soit par boudinage, par extrusion ou par tout autre moyen de formage. Dans tous ces cas, la composition comporte, outre les composés fonctionnels essentiels indiqués plus haut, des composants et/ou des charges, aptes à lui conférer, selon les circonstances, la fusibilité, la dureté, la solubité et la plasticité désirées.

Les composants additionnels appropriés peuvent être choisis à convenance par l'homme du métier parmi les composés connus, en fonction de l'objectif recherché.

Dans une forme de réalisation préférée, cette composition comprend également au moins un composé non ionique et/ou au moins un compose anionique et/ou des parfums.

C'est ainsi qu'on peut utiliser comme substrat pour former un bloc de la composition susdite un détergent anionique, tel que par exemple un alkylbenzène sulfonate (ABS), une paraffine sulfonate (PS), et/ou un ester méthylique d'acide gras sulfoné.

Outre la consistance, bien adaptée au but recherché, ces produits procurent également une action détergente, également avantageuse dans l'application considérée. Par détergent anionique, on entend aussi bien un composé unique qu'un mélange de deux ou plus de deux produits à activité de détergent anionique. Plus avantageusement encore, on peut combiner, dans des proportions que l'homme du métier est à même de choisir à convenance après de simples essais de routine, avec ce détergent anionique au moins un composé non ionique, de préférence au moins un polyethylène glycol (PEC) ayant une masse moléculaire comprise entre environ 10 000 et environ 100 000, et plus particulièrement entre environ 10 000 et environ 50 000. L'ensemble de ces composés anioniques et non ioniques forme alors le substrat, dans lequel on incorpore par des moyens classiques l'oxyde d'amine le colorant et l'agent de régulation du pH.

Le produit désinfectant, de préférence un désinfectant chloré, qui peut être utilisé conjointement avec la composition active selon l'invention, peut être choisi notamment parmi les hypochlorites de métaux alcalins ou alcalino-terreux, l'acide trichloro isocyanurique, le dichloroisocyanurate de sodium ou de potassium, la chloramine et analogues.

Dans la pratique, la composition selon l'invention est incluse, sous la forme physique appropriée, dans un dispositif distributeur ou boîtier destiné à délivrer automatiquement une quantité approximativement définie d'éléments actifs de cette composition à chaque tirage d'eau de chasse, une fois que ledit dispositif distributeur ou boîtier renfermant la composition a été placé soit sur la cuvette, soit de préférence dans le réservoir de la chasse d'eau.

Ce dispositif de mise en oeuvre est par exemple du tvpe de celui décrit dans la demande de brevet au nom de la Demanderesse. Il ne s'agit là que d'une des formes possibles de mise en oeuvre de la composition selon l'invention. La mise en place de la composition dans le dispositif distributeur peut se faire soit directement par coulage à une temperature modérée, supérieure à la température ambiante, d'une composition coulable à une telle température soit par introduction d'une pastille sensiblement solide préalablement formée par boudinage, par extrusion, par coulée en moule indépendant ou autres, soit encore par toute autre technique appropriée.

A titre d'exemple, on peut réaliser une masse coulable et solidifiable au refroidissement comprenant une composition selon l'invention en portant à énviron 70°C une paraffine sulfonate en écailles, en traitant ce produit au malaxeur jusqu'à formation d'une pâte et en y incorporant, toujours sous malaxage, les composants actifs de la composition selon l'invention. La composition homogène formée se solidifie en se refroidissant dans l'alvéole du dispositif distributeur où on l'a coulée.

Des précisions sont données, ci-après, en ce qui concerne les divers composants essentiels ou optionnels entrant dans la composition selon l'invention:

### OXYDE D'AMINE:

Les oxydes d'amine sont des composés non ioniques, qui ont un comportement à tendance cationique en milieu acide. Il s'agit plus spécialement d'oxydes d'amines tertiaires répondant à la formule générale:
R₁ R₂ R₃ N - 0,
où R, est un groupe alkyle ayant 8 à 20 atomes de carbone, et R₂
et R₃ sont des groupes méthyle ou éthyle.

L'oxide d'amine peut être choisi en solution dans l'eau ou dans un mélange eau - alcool (par exemple isopropanol), le plus souvent en une concentration d'environ 30% en poids.

La proportion préférée d'oxyde d'amine dans la composition selon l'invention est d'environ 3 % ± 1,5% en poids par rapport au poids total de matière active de la composition.

En ce qui concerne une action éventuelle de l'oxyde d'amine sur l'acide hypochloreux entre deux usages successifs de la cuvette et de la chasse d'eau, il faut noter que les concentrations en acide hypochloreux sont trop faibles (de l'ordre de quelques ppm) pour qu'on ait pu en décéler une, eu égard aux limites de précision des dosages. Il a été constaté que le titre variait peu en 24 heures et que la composition nettoyante remplissait également son rôle de désinfectant sans qu'apparaisse, de façon tangible, un quelconque antagonisme entre les divers composants.

### COLORANT:

Les colorants à utiliser doivent surtout être choisis en fonction de leur stabilité.

- Pour des usages de ce type, les colorants bleus sont utilisés depuis longtemps. On trouve parmi ceux-ci les colorants des familles du type phthalocyanine ou triaryl méthane. Ainsi, les colorants bleus C 1 42 090 et 42 045 sont largement utilisés depuis longtemps et il est connu que leur coloration reste stable même dans les cas ou les eaux alimentant le local où la composition en contenant est utilisée viennent de stations publiques de traitement des eaux utilisant des procédés de chloration. On déduit également du brevet US-A-3 355 392 que le colorant FD&C Blue n° (CI 42 090) est, parmi les colorants bleus, celui qui présente la meilleure stabilité vis-à- vis des oxydants.

Il a été constaté qu'avec les formules de composition nettoyante conformes à la présente invention, il n'était pas necessaire de faire appel aux colorants très purs utilisés jusqu'à maintenant dans des applications de ce genre et qu'un colorant technique, comme par exemple le Bleu OCEAN W commercialisé par WACKHERR ou comme celui commercialisé la denomination DUASYN ACID BLEU A E par HOECHST, présentait dans les conditions d'emploi normales une stabilité très satisfaisante. Cette caractéristique est particulièrement interessante d'un point de vue économique.

On peut attribuer la bonne stabilité d'un colorant technique dans les compositions de l'invention à deux raisons:
- d'une part, on a découvert que cette bonne stabilité provenait de l'ajustement du pH de l'eau du siphon de la cuvette à une valeur comprise entre 5 et 7 et notamment à une valeur avoisinant 6,5,
- d'autre part, la composition semble exercer une action inhibitrice vis-a-vis des impuretés qui jouent un rôle de catalyseur dans l'oxydation par les ions chlorés.

En pratique, il convient d'utiliser entre environ 1 et 10%, de préference entre environ 2 et 3% en poids de poudre de colorant technique (à 40 - 60 % de matière active) par rapport au- poids total de la composition.

### REGULATEUR DE pH:

Le régulateur de pH est un élement essentiel de la composition, puisqu'on a trouvé que les propriétés nettoyantes et colorantes de celle-ci résultaient de la combinaison de trois constituants ou groupes de constituants: oxyde d'amine colorant et agent régulateur de pH pour ajustement au pH indiqué précédemment.

Bien que cela ne soit pas limitatif, les produits préférés comme agents régulateurs de pH peuvent être choisis parmi:
a) - les sels de sodium des acides orthophosphoriques ou pyrophosphoriques, tels que
   le pyrophosphate de sodium Na₄ P₂ 0₇, dont le pH d'une solution à 1 % est de 10,2,
   l'orthophosphate disodique Na₂ H P0₄, dont le pH d'une solution à 1 % est de 9,1.
   le biphosphate de sodium Na H₂ P0₄ H₂0, dont le pH d'une solution 0,1 N est de 4,5,
   l'orthophosphate trisodique Na₃ P0₄,12 H_{Z}O dont le pH d'une solution à 1 % est de 11,9.
   . le dihydrogéno pyrophosphate disodique Na₂ H₂ P₂ 0₇ dont le pH d'une solution à 1% est de 4 à 4,3,
b) - le dihydrogéno citrate,
   ou des mélanges de ces composés,
   ou plus généralement tout sel acide ou mélange de sels acides capable de donner au pH de l'eau du siphon de la cuvette une valeur de 6.3 + 0,5, et de préférence 6.5.

Dans la pratique il est avantageux d'incorporer environ 8 à 12% en poids d'agent régulateur de pH dans la composition, et de préférence environ 10%, par rapport au poids total de la composition; en dessous d'une proportion d'environ 8 %, la quantité introduite devient insuffisante pour l'effet recherché, tandis qu'au dessus d'environ 12 % le supplément que cela représente devient inutile, voire perturbateur.

### TENSIOACTIF ANIONIQUE:

Lorsqu'on prévoit d'en incorporer, essentiellement dans le but de formuler une composition solide et/ou de conférer des propriétés détergentes à la composition. on peut utiliser pratiquement l'un quelconque des tensioactifs anioniques connus ou disponibles seul ou en mélange: des exemples sont les alkylbenzène sulfonates, les lauryl ether sulfates, les a oléfine sulfonates, les paraffine sulfonates, les savons, et leurs mélanges.

On préfère plus particulièrement les alkylbènze nes sulfonates et les paraffine sulfonates en mélange avec les savons.

En pratique, la proportion de tensioactif anionique peut varier entre 0 et environ 65 % en poids par rapport au poids total de la composition, étant entendu que pour réaliser une composition nettoyante solide on préfère utiliser environ 50% ± 15% de tensioactif anionique.

### TENSIOACTIF NON IONIQUE:

Lorsqu'on prévoit d'en incorporer dans la composition, un tel constituant est avantageusement choisi parmi les polyéthylène glycols ayant une masse moléculaire comprise entre environ 10 000 et environ 100 000. Cette utilisation de PEG est en effet à préconiser dans le cas de compositions nettoyantes solides; or, il s'est avéré que, si leur masse moléculaire est inférieure à environ 10 000, les compositions obtenues ne présentent pas une dureté suffisante entre 0 et 40° C, qui représente la plage des températures possibles de stockage des produits terminés, et que, pour des masses moléculaires supérieures à environ 100 000, les propriétés des compositions obtenues répondent nettement moins bien aux exigences requises de dureré, de fusibilité et de solubilité dans l'eau.

D'autre part, l'homme du métier est apte à déterminer, au besoin après des essais de routine, quelle peut être la masse moléculaire moyenne préférée pour le PEG retenu, et cela en fonction de la nature du tensioactif anionique choisi. On peut bien entendu mettre en oeuvre des mélanges de PEG de masses moléculaires differentes. A titre d'exemple lorsque l'on choisit d'utiliser un tensioactif anionique composé de paraffine sulfonates dans des proportions de 30 à 60% en poids par rapport au poids total de la composition, on utilise préférentiellement soit un PEG de masse moléculaire 20 000, soit un PEG 20 000 à raison de 60 a 95% en poids de l'ensemble des PEC et le complément à 100 (soit entre 40 et 5%) de PGE 10000.

Dans la pratique quand on en utilise, les PEG peuvent représenter entre 10 et 30% environ, de préférence 20% environ, en poids par rapport au poids total de la composition.

### PARFUM: Il peut être souhaitable d'incorporer dans les formules de

composition selon l'invention un parfum ou une association de parfums, en fonction de critères propres au marché. Pour l'homme du métier, le choix des parfums se fait en fonction des deux critères suivants:
1) - sa compatibilité avec le chlore actif,
2) - son influence sur les caractéristiques physiques de la composition dans laquelle il figure.

A titre indicatif, on peut signaler que lorsque la composition doit se présenter sous la forme d'un bloc solide, le recours à certains parfums peut rendre préférable d'utiliser des PEG de masse moléculaire quelque peu plus élevée par exemple de 35 000 en remplacement de tout ou partie des PEG 10 000 et 20 000.

Bien que cela ne soit aucunement limitatif, on recommande l'utilisation de parfums dans une proportion d'environ 2 à 10, et de préférence d'environ 4 à 8 %, en poids par rapport au poids total de la composition.

Si on le souhaite, la composition selon l'invention peut également comprendre d'autres additifs, pour autant que ceux-ci ne perturbent pas l'activité de chacun des constituants essentiels de la composition. Par exemple, on peut inclure dans la composition un savon à raison d'environ 0,5 à 5% du poids total de la composition et/ou des sels en une proportion complétant à 100 % une formule pondérale comportant les autres composants essentiels indiqués plus haut.

Des tests ont été effectués en se servant de W.C. utilises par une collectivité pour apprécier les peformances obtenues avec des compositions selon l'invention. Ces performance se sont révélées être tout a fait inhabituelles, tant par l'efficacité du nettoyage automatique de la cuvette que par la prevention des salissures d'origine fécale sur la cuvette.

Les compositions nettovantes soumises à ces tests étaient les suivantes:
FIG1/140

La moitié des W.C. a été traitée au moyen des compositions susdites formant un bloc solide selon l'invention, mis en place dans un dispositif distributeur approprié, tandis que l'autre moitie recevait un produit de nettoyage automatique courant, du commerce, donnant une coloration analogue de marinère à ce que les utilisateurs ne puissent distinguer de différence entre les deux équipements. De plus, tous les produits de nettoyage autres et les balais avaient été éliminés, de façon qu'aucune intervention manuelle intempestive ne vienne troubler les essais.

Après plusieurs jours d'utilisation les W.C. équipés du produit courant du commerce présentaient de nombreuses traces de matières fécales, alors que ceux pourvus des compositions nettoyantes selon l'invention étaient, pour la moitié d'entre eux dépourvus de toute trace de matières fécales et pour l'autre moitié souilles seulement par de très faibles traces éliminables simplement par une seconde action sur la chasse d'eau.

Après deux semaines de fonctionnement, l'état de surface des cuvettes traitées par les blocs du commerce était tel qu'on a dû utiliser un produit acide détartrant pour éliminer la salissure à base de tartre qui s'était formée, alors que les cuvettes traitées par les compositions selon l'invention étaient restées propres et ne nécessitaient pas d'être détartrées.

Pour les cinq exemples référencés a à e ci-dessus, les compositions permettaient effectivement de régler le pH de l'eau du siphon de la cuvette dans la gamme voulue de 6,31 0,5.

La solubilité de ces compositions mesurée sous la forme de la masse solubilisée en mg/1 d'un échantillon de 3 g plonge dans de l'eau démineralisée à 20°C en 2 h 30 était, respectivement, pour les compositions a, b et c de: 403, 511 et 436.

La composition selon l'invention peut également se présenter sous forme liquide. Selon une possibilité dans ce cas une composition liquide est obtenue en mélangeant et homogénéisant environ 3% de colorant, 10% d'une solution d'un oxyde d'amine à 30 % dans l'eau 10 % d'un agent régulateur de pH choisi parmi ceux énumerés plus haut (préférentiellement le citrate de sodium), et de l'eau pour le complement à 100%; les proportions susdites sont données en pourcentage en poids par rapport à la composition finale.

Dans le cas d'une composition liquide, il est préférable de distribuer celle-ci au moyen d'un dispositif doseur donnant environ 0,5 à 1 ml de solution-mère par chasse (un tel dispositif, de conception connue et utilisant le principe du siphon, ayant communement une capacité de solution-mère de 250 à 500 ml), ce qui permet d'assurer avec un seul dispositif l'alimentation en composition selon l'invention d'environ 500 chasses.

Les formules ci-dessus de compositions selon l'invention présentent donc des caractéristiques tout à fait satisfaisantes.

D'une manière générale, le choix dans la constitution des composions dépend des durées de vie désirées, ainsi que des solubilités voulues, parametres qui dependent du mode de dispersion dans la chasse d'eau.

## Revendications

1. - Composition pour le nettoyage automatique des cuvettes de W.C., caractérisée en ce qu'elle comprend au moins un oxyde d'amine au moins un colorant approprié et un agent régulateur du pH, la composition étant telle que le pH du milieu aqueux de la cuvette la contenant soit d'environ 6,3 ± 0,5.

2. - Composition selon la revendication 1, caracterisée en ce qu'elle comprend au moins un compose tensioactif non ionique et/ou au moins un composé tensioactif anionique et/ou des parfums.

3. - Composition selon l'une quelconque des revendications 1 et 2, caractérisée en ce qu'il lui est associé, dans au moins une partie de l'eau de tirage de la chasse, un générareur d'ions hypochlorite qui n'est pas au départ en contact physique avec elle.

4. - Composition selon l'une quelconque des revendications 1 à 3, caractérisée en ce que l'oxyde d'amine est de l'oxyde de diméthyl alkyl amine.

5. - Composition selon l'une quelconque des revendications 1 à 4, caractérisée en ce que le colorant n'est pas un colorant pur mais un colorant technique.

6. - Composition selon l'une quelconque des revendications 1 à 5, caractérisée en ce que l'agent régulateur du pH est choisi parmi les sels de sodium des acides orthophosphoriques ou pyrophosphoriques et le dihydrogénocitrate et leurs mélanges.

7. - Composition selon la revendication 2, caractérisée en ce que le composé anionique est choisi parmi les alkylbenzène sulfonates, les lauryl éther sulfates, les a- oléfine sulfonates, les paraffine sulfonates, les savons et leurs mélanges, et le composé non ionique est choisi parmi les polyéthylène glycols ayant une masse moléculaire comprise entre 10 000 et environ 100 000.

8. - Composition selon l'une quelconque des revendications 2 à 7, caractérisée en ce que, dans le cas d'une présentation sous forme solide, elle comprend, par rapport au poids total en matière active de la composition, environ:
3 ± 1,5% d'oxyde d'amine entre 1 et 10% de colorant technique, entre 8 et 12% d'agent régulateur du pH et entre 0 et 65% de composé anionique.

9. - Composition selon l'ensemble des revendications 2 et 8, caractérisée en ce qu'elle comprend en outre 10 - 30% environ de compose non ionique.

10. - Composition selon l'une quelconque des revendications 2 à 7, caractérisée en ce que, dans le cas de sa présentation sous forme liquide, elle comprend, par rapport au pois total de la composition, 3% de colorant, 10% d'une solution d'un oxyde d'amine à 30% dans l'eau, 10% d'un agent régulateur de pH, et de l'eau pour le complément à 100%.

## Patentansprüche

1. Zur selbsttätigen Reinigung von WC-Schüsseln dienende Zusammensetzung,
dadurch gekennzeichnet,
daß sie wenigstens ein Aminoxid aufweist, einen geeigneten Farbstoff und einden pH-Wert einstellendes Mittel, wobei die Zusammensetzung derart ist, daß derpH-Wert des wässrigen Milieus der die Zusammensetzung enthaltenden Schüssel etwa gleich 6,3- 0,5 ist.

2. Zusammensetzung nach Anspruch 1,
dadurch gekennzeichnet,
daß sie wenigstens ein nicht ionisches Netzmittel und/oder wenigstens ein anionisches Netzmittel und/oder Riechstoffe enthält.

3. Zusammensetzung nach Anspruch 1 oder 2,
dadurch gekennzeichnet,
daß ihr in wenigstens einem Teil des Spülwassers ein Erzeuger von Hypochloritioden zugeordnet ist, der anfänglich mit ihr in keinem physischen Kontakt steht.

4. Zusammensetzung nach einem der Ansprüche 1 bis 3,
dadurch gekennzeichnet,
daß das Aminoxid ein Dimethylalkyl-Aminoxid ist.

5. Zusammensetzung nach einem der Ansprüche 1 bis 4,
dadurch gekennzeichnet,
daß der Farbstoff kein reiner Farbstoff ist, sondern ein technischer Farbstoff.

6. Zusammensetzung nach einem der Ansprüche 1 bis 5,
dadurch gekennzeichnet,
daß das den pH-Wert einstellende Mittel unter den Natriumsalzen der Orthophosphorsäuren oder der Pyrophosphorsäuren und dem Dihydrogencitrat und deren Mischungen ausgewählt ist.

7. Zusammensetzung nach Anspruch 2,
dadurch gekennzeichnet,
daß das anionische Netzmittel unter den Alkylbenzol-Sulfonaten, dem Lauryl-äthersulfaten, den Alpha-Olefinsulfonaten, den Paraffin-Sulfonaten, den Seifen und deren Mischungen ausgewählt ist und daß die nicht ionische Zusammensetzung unter den Polyäthlylenglykolen ausgewählt ist, deren Molekülmasse zwischen 10.000 und etwa 100.000 beträgt.

8. Zusammensetzung nach einem der Ansprüche 2 bis 7,
dadurch gekennzeichnet,
daß sie, sofern sie in fester Form vorliegt, etwa folgende Bestandteile, bezogen auf das Gesamtgewicht der aktiven Materie der Zusammensetzung enthält:
3± 1,5 % Aminoxid, zwischen 1 und 10 0/o technischen Farbstoff, zwischen 8 und 12 % den pH-Wert einstellendes Mittel und zwischen 0 und 65 % anionische Zusammensetzung.

9. Zusammensetzung nach einem der Ansprüche 2 bis 8,
dadurch gekennzeichnet,
daß sie fernerhin etwa 10 bis 30 % nicht ionische Zusammensetzung enthält. 10. Zusammensetzung nach einem der Ansprüche 2 bis 7,
dadurch gekennzeichnet,
daß sie, sofern sie in flüssiger Form vorliegt, bezogen auf das Gesamtgewicht, der Zusammensetzung, folgende Bestandteile aufweist:
3 % Farbstoff, 10 % einer 30%-tigen Lösung eines Aminoxids in Wasser, 10 % eines den pH-Wert einstellenden Mittels und Wasser bis 100 %.

## Claims

1. A composition for the automatic cleansing of water closet pans, characterized in that it contains at least one amine oxide, at least one appropriate colouring matter, and an agent to regulate pH, the composition being such that the pH of the water contained by the pan is approximately 6.3 ± 0.5

2. A composition according to Claim 1, characterized in that it contains at least one non-ionic surfactant compound and/or at least one anionic surfactant compound and/or perfumes.

3. A composition according to either of Claims 1 and 2, characterized in that there is added to it in at least part of the flushing water a producer of hypochloriteions, not initially in physical contact with it.

4. A composition according to and of Claims 1 to 3, characterized in that the amine oxide is dimethyl alkyl amine oxide.

5. A composition according to any of Claims 1 to 4, characterized in that the colouring matter is not pure, but of a commercial grade.

6. A composition according to any of Claims 1 to 5, characterized in that the agent to regulate pH is selected from the sodium salts of orthophosphoric acid, pyrophosphoric acid, or dihydrogen citrate, and mixtures thereof.

7. A composition according to Claim 2; characterized in that the anionic compound is selected from the alkyl benzene sulphonates, lauryl ether sulfates, alpha-olefine sulphonates, paraffin sulphonates, soaps, and mixtures thereof, and the non-ionic compound is selected from the polyethylene glycols having molecular weights between 10,000 and approximately 100,000.

8. A composition according to any of Claims 2 to 7, characterized in that when produced in solid form it contains, compared with the total weight of active matter in the composition, approximately:
1.5 - 4.5% of amine oxide
1 - 10% of commercial colouring matter
8 - -12% of pH regulating agent
0 - 65% of anionic compound.

9. A composition according to both Claims 2 and 8, characterized in that it also contains about 10 - 30% of non-ionic compound.

10. A composition according to any of Claims 2 - 7, characterized in that when produced in liquid form it contains, compared with the total weight of the composition:
3% of colouring matter
10% of a 30% solution of amine oxide in water.
10% of a pH regulating agent, and water to 100%.
